# FASCICULE DE BREVET EUROPEEN

(11) **EP 1 045 203 B1**
(45) Date de publication et mention de la délivrance du brevet: **28.04.2004**
(21) Numéro de dépôt: 00400504.7
(22) Date de dépôt: 24.02.2000
(51) Int. Cl.: F23D 17/00, F23C 7/00

(54) **Brûleur à plusieurs combustibles**
Mehrstoffbrenner
Multifuel burner

(30) Priorité: 16.04.1999 FR 9905003
(43) Date de publication de la demande: 18.10.2000
(73) Titulaire: ENTREPRISE GENERALE DE CHAUFFAGE INDUSTRIEL PILLARD, 13272 Marseille Cédex 08 (FR)
(72) Inventeur: Guiot, Roland, 13011 Marseille Cedex 08 (FR); Asdiguian, Robert, 13015 Marseille Cedex (FR)
(74) Mandataire: Somnier, Jean-Louis

(56) Documents cités:
- EP-A- 0 114 062
- EP-A- 0 310 327
- EP-A- 0 421 903
- EP-A- 0 908 671
- DE-A- 4 409 918
- GB-A- 2 123 945
- US-A- 4 394 120

## Description

La présente invention a pour objet un brûleur à plusieurs combustibles.

Le secteur technique de l'invention est le domaine de la fabrication de brûleurs industriels pour four tournant.

La présente invention est plus particulièrement relative à un brûleur alimenté par au moins deux combustibles différents : un premier combustible ordinaire dit riche, c'est-à-dire de PCI généralement au moins égal à 8000 kcal/Nm³, sous forme solide (pulvérulente), liquide ou gazeuse, et un deuxième combustible dit pauvre, c'est-à-dire de PCI inférieur à 8000 kcal/Nm³, en particulier dont le PCI est situé dans une plage allant de 0 à 3000 kcal/Nm³.

Le deuxième combustible (pauvre) est par exemple constitué par un gaz résultant de la pyrolyse de boues métallurgiques, par un gaz résultant de la fermentation de déchets organiques d'origine animale ou végétale (« biogaz »), par des gaz résiduaires issus d'installations de production de produits chimiques, en particulier d'installations pétrochimiques, par des gaz résultant de la distillation d'alcool notamment, ou d'un mélange de ces gaz pauvres ; ces gaz pauvres ont un PCI relativement faible et en outre variable selon les conditions opératoires de l'installation dont ils sont issus ; ces gaz peuvent contenir des goudrons, des acides et/ou des poussières. Le document GB 2 123 945 décrit un brûleur pour gaz pauvres.

Le brevet EP 421903 (Entreprise Générale de Chauffage Industriel Pillard) décrit un brûleur qui comporte :
- un conduit central de transport d'air primaire, à l'intérieur duquel s'étend une canne équipée d'une buse de pulvérisation d'un combustible liquide (huile) ;
- un deuxième conduit annulaire entourant le premier conduit, de transport d'un combustible solide pulvérisé ou gazeux ;
- un troisième conduit annulaire entourant le deuxième conduit, de transport de comburant (air primaire), muni à son extrémité d'ailettes de mise en rotation du flux d'air ;
- un quatrième conduit annulaire entourant le troisième conduit, de transport de comburant (air primaire), muni à son extrémité d'ailettes de guidage axial (c'est-à-dire de guidage selon une direction parallèle à l'axe longitudinal du premier conduit) du flux de comburant.

Le brûleur décrit dans ce document comporte en outre un stabilisateur de flamme disposé à l'extrémité du conduit central, qui comporte un moyeu en forme de bride et un orifice central disposé dans le prolongement de la buse de pulvérisation d'huile ; le moyeu comporte des petites ouvertures et des ailettes qui guident l'air primaire sortant de ces ouvertures ; la distance (mesurée radialement) des ouvertures de sortie du troisième et du quatrième conduit annulaire par rapport à l'axe du brûleur est au moins égale à deux fois le rayon de l'ouverture centrale du stabilisateur de flamme ; cette configuration permet, en faisant circuler dans le conduit central une faible proportion (2 à 10 %) du courant d'air primaire (la majorité de ce courant étant délivrée par les troisième et quatrième conduits d'air « axial » et « radial »), la création d'une zone centrale « morte » (sans combustion notable) agrandie et l'apparition de la combustion à une plus grande distance en avant de la buse.

La présente invention a pour objet d'adapter de tels brûleurs conçus pour le chauffage de fours rotatifs tels que des fours de cimenteries, afin de les rendre compatibles avec de tels combustibles pauvres.

La présente invention a pour objet de proposer un brûleur permettant une utilisation fiable et rationnelle de ces combustibles pauvres essentiellement gazeux.

A cet effet, l'invention consiste à proposer un brûleur qui comporte deux circuits distincts d'introduction (d'injection) du combustible pauvre dans la chambre de combustion : un premier circuit comporte des moyens de mise en rotation du combustible pauvre, et un deuxième circuit entoure le premier circuit et est substantiellement dénué de moyens de mise en rotation du combustible pauvre ; ces deux circuits sont disposés à l'extérieur des conduits annulaires de transport d'air « axial et « radial », qui sont eux-mêmes disposés à l'extérieur d'un conduit central de transport d'air terminé par un stabilisateur de flamme, et à l'extérieur d'un conduit de transport de combustible riche.

Selon un mode préféré de réalisation, le brûleur comporte :
- un premier conduit, dit central, de préférence cylindrique de section circulaire, de transport d'air primaire, à l'intérieur duquel peuvent le cas échéant s'étendre un ou plusieurs conduits de transport de produits à incinérer, et qui comporte un stabilisateur de flamme ;
- au moins un deuxième conduit de transport d'un combustible riche sous forme solide pulvérisée, liquide ou gazeuse ;
- un troisième conduit de section annulaire, entourant lesdits premier et deuxième conduit, de transport de comburant (air), muni à son extrémité de premiers moyens (ailettes) de mise en rotation du flux de comburant ;
- un quatrième conduit de section annulaire, entourant ledit troisième conduit, de transport dudit comburant (air), muni à son extrémité de premiers moyens (ailettes) de guidage axial (c'est-à-dire de guidage selon une direction parallèle à l'axe longitudinal du premier conduit) du flux de comburant ;
- un cinquième conduit de section annulaire, entourant ledit quatrième conduit, de transport dudit combustible pauvre, qui est muni à son extrémité de deuxièmes moyens (ailettes) de mise en rotation du flux de combustible (gazeux) pauvre ;
- un sixième conduit de section annulaire, entourant ledit cinquième conduit, de transport dudit combustible pauvre, qui est muni à son extrémité de deuxièmes moyens (ailettes) de guidage axial du flux de combustible pauvre.

Chacun des deux conduits de transport de carburant (combustible) pauvre est de préférence alimenté par une nourrice munie d'un organe (tel qu'une vanne à volet mobile) de réglage du débit de carburant pauvre délivré à chaque conduit ; ceci permet de régler la vitesse d'éjection du jet (ou des jets) tourbillonnant(s) sortant du cinquième conduit et du jet (ou des jets) axial(-aux) sortant du sixième conduit ; le réglage de ces vitesses - et des débits - permet d'ajuster le débit de combustible pauvre injecté dans la chambre de combustion du four en fonction de sa pression, de sa nature, de sa température et de son PCI, et permet d'éviter la perturbation de la combustion du combustible riche par les jets de combustible pauvre ; la vitesse de sortie du combustible pauvre dans la chambre de combustion peut être inférieure à celle du combustible riche ainsi qu'à celle du comburant injecté entre les conduits de transport du combustible riche et les conduits de transport du combustible pauvre ; en particulier, la vitesse de circulation du combustible pauvre est de l'ordre de 20 à 70 mètres par seconde lorsque le combustible pauvre est chaud, c'est-à-dire à une température de l'ordre de 300°C au moins (en particulier de l'ordre de de 300°C à 500°C), et est de l'ordre de 20 à 30 mètres par seconde lorsque le combustible pauvre est froid, c'est-à-dire à une température de l'ordre de 0° à 100°C ; une vitesse minimale de 20 mètres par seconde environ est utilisée de manière à provoquer un entraînement des particules (poussières) ou gouttelettes éventuellement présentes dans le combustible pauvre.

En effet, l'énergie cinétique (et/ou la quantité de mouvement) du gaz à bas PCI doit être aussi faible que possible pour ne pas perturber la combustion du combustible riche, et donc ne pas modifier trop la forme de la flamme ; cependant la vitesse du combustible pauvre doit être suffisante pour éviter le dépôt de poussières (dans le cas d'un gaz poussiéreux), donc généralement supérieure à 20 mètres par seconde, et/ou pour éviter les condensations de goudrons lourds (dans le cas d'un gaz de pyrolyse). Les deux circuits de transport du combustible pauvre sont prévus pour recevoir du gaz à température assez élevée (supérieure à 300°C). La température est choisie et maintenue au-dessus de celle du dépôt des composés les plus lourds. La tuyère peut être préchauffée par passage de gaz chauds (propres) avant l'introduction du gaz de pyrolyse ; de préférence le circuit interne (radial) de transport du combustible pauvre est thermiquement isolé de la partie centrale de la tuyère, en particulier grâce à une double paroi (tube inox rempli d'isolant). Le tube extérieur du conduit de transport du comburant (axial), est également ainsi protégé de la chaleur par l'isolant.

Etant donné la rotation impartie au combustible pauvre sortant du cinquième conduit par les moyens de mise en rotation, le flux « interne de combustible pauvre a tendance à diverger dans la chambre de combustion, c'est-à-dire a tendance à s'écarter de l'axe longitudinal après sa sortie du cinquième conduit ; le flux « externe » du combustible pauvre sortant du sixième conduit de manière axiale (longitudinale) s'oppose à la divergence de ce flux en l'enveloppant ; le réglage des vitesses et des débits de ces deux flux de combustible pauvre entourant les flux de combustible (riche) et de comburant (provoquant la flamme principale) permet d'éviter de perturber la combustion principale par l'apport du combustible pauvre.

En outre, la rotation imprimée au flux tourbillonnant « interne » de carburant pauvre éjecté à proximité du flux axial de comburant qu'il entoure, favorise le mélange progressif et intime du carburant et du comburant, ce qui favorise une bonne combustion du carburant pauvre.

Selon une caractéristique préférée, le conduit annulaire (le cinquième conduit) de transport du combustible pauvre entourant le conduit annulaire (le quatrième conduit) de transport du comburant, est séparé de ce dernier (quatrième) conduit par une couche d'isolant thermique sur une partie substantielle de sa longueur ; ceci permet d'éviter de refroidir (et/ou de limiter le refroidissement) le combustible pauvre par le comburant (air), ce qui pourrait entraîner la condensation de composés condensables et le dépôt de condensats sur les parois du cinquième conduit de transport de combustible pauvre ; étant donné que ces dépôts (acides, goudrons, poussières) seraient susceptibles de perturber le fonctionnement du brûleur, et/ou de provoquer sa corrosion, cette isolation thermique peut être rendue nécessaire.

Les avantages procurés par l'invention seront mieux compris au travers de la description suivante qui se réfère aux dessins annexés, qui illustrent sans aucun caractère limitatif des modes préférentiels de réalisation de l'invention.

Dans les dessins, les éléments identiques ou similaires portent, sauf indication contraire, les mêmes références d'une figure à l'autre.

La figure 1 illustre en vue de face l'extrémité 22 de la tuyère du brûleur.

La figure 2 est une demi-vue en section selon la ligne brisée A-A de la figure 1, à échelle agrandie.

La figure 3 illustre schématiquement une ailette de mise en rotation du flux « interne » de combustible pauvre et est une vue selon III-III de la figure 2.

La figure 4 illustre de la même façon que la figure 2 un brûleur de four de cimenterie, selon une variante de réalisation.

La tuyère 31 et les principaux conduits 5, 7, 9, 11, 15, 17 du brûleur s'étendent selon un axe longitudinal 1 ; dans le cas d'un four tubulaire de cimenterie, l'axe 1 peut être sensiblement coaxial à l'axe du four, en position horizontale ou peu inclinée par rapport à l'horizontale.

La partie centrale de la tuyère comporte un conduit 5 central de transport d'air délimité par un tube 6 d'axe 1 à l'intérieur du conduit 5 s'étendent quatre conduits (figure 2) parallèles à l'axe 1 un conduit 3 d'injection de solvant, qui est délimité par une paroi 4 tubulaire d'axe 2, ainsi qu'un conduit de transport de farines animales ; les produits transportés dans ces deux conduits sont destinés à être incinérés dans la chambre de combustion du four ; deux autres conduits servent au transport de gaz combustible et d'eaux usées à incinérer (et/ou à contenir une canne d'allumage) ; Dans la variante illustrée figure 4, un seul conduit 3 de transport de fuel est représenté ; le conduit 3 est terminé par une buse 3a de pulvérisation de fuel.

Dans les deux variantes illustrées figures 2 et 4, le conduit central 5 de transport d'une partie de l'air primaire se termine par un dispositif 5a stabilisateur de flamme, qui est percé d'une pluralité de petits orifices 5b de passage d'air ; dans la variante de la figure 4, le stabilisateur est percé d'une ouverture centrale 5e s'étendant dans le prolongement de la buse 3a dans la variante illustrée figure 2, le stabilisateur 5a au travers duquel s'étend l'extrémité 3a du conduit 3, comporte d'une part des petits orifices 5b répartis sur sa surface, et d'autre part une ouverture annulaire périphérique 5c ; les orifices 5b, 5c et la pression de l'air entrant dans le conduit 5 sont prévus pour que le débit d'air traversant le stabilisateur soit faible.

Autour de la paroi cylindrique 6 séparant le conduit 5 d'un conduit 7 annulaire de transport de charbon pulvérisé, s'étendent six parois 8, 10, 12, 14, 16, 18 tubulaires métalliques, de diamètre croissant, d'axe 1 :
- une paroi 8 cylindrique séparant le conduit 7 d'un conduit 9 annulaire de transport d'air primaire radial ;
- une paroi 10 cylindrique séparant le conduit d'un conduit 11 annulaire de transport d'air primaire axial ;
- une paroi 12 cylindrique séparant le conduit 11 d'un isolant thermique 13 ;
- une paroi 14 cylindrique séparant l'isolant 13 d'un conduit 15 annulaire de transport de gaz de pyrolyse à écoulement radial et/ou tourbillonnant ;
- une paroi 16 cylindrique séparant le conduit 15 d'un conduit 17 annulaire de transport de gaz de pyrolyse à écoulement axial ;
- une paroi 18 cylindrique séparant le conduit 17 d'un revêtement 19 cylindrique externe en béton réfractaire.

Comme illustré figure 2, les tubes 6, 8, 10, 12, 16, 18 sont respectivement terminés à leur extrémité libre par un manchon 6a, 8a, 10a, 12a, 16a, 18a ; ces manchons ont une forme ayant une symétrie de révolution selon l'axe 1 ; l'épaisseur des manchons peut être variable le long de l'axe 1, pour délimiter des conduits annulaires (et/ou évasés) d'éjection des produits respectivement transportés dans la chambre de combustion, qui assurent à chacun des flux gazeux et/ou pulvérulents éjectés dans la chambre, une vitesse et une direction prédéterminées ; à cet effet, en outre, des ailettes 9a inclinées par rapport à l'axe 1 assurent un guidage radial de l'air délivré par le conduit 9, pour la formation dans la chambre d'un tourbillon ; des ailettes 11a parallèles à l'axe 1 assurent un guidage axial de l'air délivré par le conduit 11.

Conformément à un aspect de l'invention, le brûleur, au voisinage de son nez ou extrémité 22 avant (d'éjection dans la chambre de combustion), comporte des ailettes 20 de déviation du flux interne de combustible pauvre sortant du conduit 15, pour la formation dans la chambre de jets tourbillonnants autour des jets d'air issus des conduits 9 et 11, et comporte des ailettes 21 de guidage axial du flux externe de combustible pauvre sortant du conduit 17.

En effet, le nez comporte une virole 23 supportant les ailettes 20 qui s'étendent selon un axe longitudinal 24, qui est incliné pour provoquer la mise en rotation du flux sortant du conduit 15.

L'angle 25 d'inclinaison de l'axe 24 par rapport à l'axe 1 est généralement situé dans une plage allant de 10° à 50°.

Le gaz de pyrolyse est délivré aux conduits 15 et 17 de la tuyère par des conduits d'alimentation en gaz de pyrolyse, qui sont de préférence respectivement équipés d'une vanne 30 de réglage de débit de gaz de pyrolyse introduit dans chacun des conduits 15, 17.

Le brûleur comporte une ouverture de sortie 7b annulaire pour un combustible solide et/ou gazeux, qui est située radialement à l'intérieur des ouvertures de sortie 9b, 11b de l'air primaire mis en rotation et de l'air axial, et à l'extérieur du stabilisateur de flamme 5a ; le stabilisateur (figure 4) est disposé à l'extrémité avant d'un porte-buse à huile central ; la distance radiale minima des ouvertures 9b, 11b de sortie de la majeure partie de l'air primaire par rapport au centre de la buse du brûleur, s'élève à au moins deux fois le rayon de l'ouverture centrale du stabilisateur de flamme (figure 4) ; ledit stabilisateur déborde nettement en direction radiale par rapport à l'ouverture d'un conduit central qui correspond sensiblement à l'orifice de la buse 3a du conduit 3 de combustible central (figure 4) et comporte des ouvertures (5b) pour le passage d'une petite partie de l'air de combustion primaire, situées à l'extérieur de cette ouverture centrale ; l'ouverture de sortie 11b d'air axial est située (radialement) à l'extérieur de l'ouverture 9b et comporte un bord externe (extrémité du manchon 12a) qui déborde axialement vers l'avant (à gauche figures 2 et 4) ; les conduits d'alimentation annulaires peuvent présenter, en amont de leur ouverture de sortie des portions de parois coniques (telles que 7c, 7d, 11c, 11d) déplaçables axialement l'une par rapport à l'autre ; certains des conduits d'alimentation annulaires peuvent comporter une portion terminale cylindrique axiale prolongeant une portion de paroi conique donnant à l'extrémité du conduit une forme en « S » (en vue longitudinale). Le canal annulaire 11 pour l'air axial comporte des cloisons lia pour l'amenée et l'orientation axiale de l'air primaire dans des canaux séparés, disposés sur une couronne et s'étendant axialement la section de passage annulaire pour l'air axial ou les canaux correspondants disposés en couronne peuvent être en partie au moins fermés et obturables ; la somme des sections de passage libres des canaux axiaux est sensiblement plus petite que la section du conduit annulaire pour l'air primaire s'écoulant en direction axiale le stabilisateur 5a est décalé axialement en arrière par rapport aux ouvertures de sorties 9b, 11b de l'air en rotation et de l'air axial, et par rapport aux sorties 7b, 15b, 17b des combustibles solides ou gazeux, riche et pauvre.

Par référence à la figure 2, l'ouverture 5c peut, en variante, être disposée à la périphérie de la buse 3a de pulvérisation de combustible, ou bien à toute autre position située entre la buse 3a et la paroi 6 délimitant le conduit central 5 cette ouverture 5c peut être délimitée par deux parois tubulaires concentriques délimitant un quatrième conduit d'alimentation en air primaire de façon indépendante des trois autres conduits ; cette ouverture peut faciliter la maîtrise du mélange air-combustible dans la zone centrale « morte », en diminuant la caractère réducteur du mélange air/combustible, et/ou en améliorant ce mélange ; à cette ouverture peuvent être associées une ou plusieurs paroi(s) déflectrice(s) de guidage de l'air primaire.

## Revendications

1. Brûleur pour four tubulaire tournant comportant une buse (3a) et des conduits (7, 9, 11) sensiblement concentriques d'alimentation en un premier combustible et d'alimentation axiale et radiale d'air primaire, dans lequel les orifices de sortie (9b, 11b) des conduits (9, 11) d'air sont disposés à l'extérieur de l'ouverture (7b) de sortie d'un conduit (7) de combustible, lequel brûleur comporte un conduit (5) central d'air primaire muni d'un stabilisateur (5a) de flamme comportant des ouvertures (5b, 5c) de passage d'air, **caractérisé en ce qu'**il comporte deux conduits annulaires distincts de transport d'un deuxième combustible, dit pauvre un conduit (15) comportant des moyens (20) de mise en rotation du combustible pauvre, et un conduit (17) entourant le conduit interne (15).

2. Brûleur pour un appareil à combustion qui est alimenté par un combustible riche et par un combustible pauvre essentiellement gazeux, comportant :
- un conduit (5) central de transport d'air primaire, équipé d'un stabilisateur (5a) de flamme,
- au moins un deuxième conduit (7) annulaire entourant ledit conduit central, de transport d'un combustible solide pulvérisé,
- un troisième conduit (9) annulaire de transport de comburant, entourant ledit deuxième conduit et muni à son extrémité de moyens (9a) de mise en rotation du flux de comburant,
- un quatrième conduit (11) annulaire de transport dudit comburant, entourant ledit troisième conduit et muni à son extrémité de moyens (11a) de guidage axial du flux de comburant,
- un cinquième conduit (15) annulaire de transport dudit combustible pauvre, entourant ledit quatrième conduit et muni à son extrémité de moyens (20) de mise en rotation du flux de combustible pauvre,
- un sixième conduit (17) annulaire de transport dudit combustible pauvre, entourant ledit cinquième conduit et muni à son extrémité de moyens (21) de guidage axial du flux de combustible pauvre.

3. Brûleur selon l'une quelconque des revendications 1 ou 2, dans lequel chacun des deux conduits (15, 17) de transport du combustible pauvre est muni d'un organe (30) respectif de réglage de débit, tel qu'une vanne à volet mobile.

4. Brûleur selon l'une quelconque des revendications 1 à 3, qui comporte un isolant (13) thermique séparant le conduit (15) annulaire interne de transport de combustible pauvre d'un conduit (11) annulaire de transport d'air disposé à l'intérieur du conduit (15).

5. Brûleur selon l'une quelconque des revendications 1 à 4, dans lequel les moyens de mise en rotation du flux interne de combustible pauvre comportent une pluralité d'ailettes (20) fixes, disposées à l'extrémité (22) de la tuyère (31) du brûleur, qui sont disposées régulièrement autour de l'axe longitudinal (1) de la tuyère du brûleur et qui sont inclinées par rapport à cet axe d'un angle (25) dont la valeur est située dans une plage allant de 10 à 50 degrés.

6. Procédé de chauffage d'un four tournant, **caractérisé en ce que** :
- on utilise un brûleur selon l'une quelconque des revendications 1 à 5,
- on utilise un combustible riche de PCI au moins égal à 8000 kcal/Nm³ et on provoque une combustion du combustible riche injecté en partie centrale du nez (22) de la tuyère avec un comburant injecté autour du combustible riche,
- on utilise en outre un combustible pauvre de PCI au plus égal à 8000 kcal/Nm³ et on provoque la combustion du combustible pauvre injecté en partie périphérique du nez en formant des jets internes tourbillonnants et en formant des jets externes sensiblement axiaux.

7. Procédé selon la revendication 6, dans lequel on maintient une vitesse moyenne du combustible pauvre dans la tuyère dans une plage de valeurs allant de 20 mètres par seconde à 70 mètres par seconde.

8. Procédé selon l'une quelconque des revendications 6 ou 7, dans lequel le combustible riche est sous forme solide et pulvérulente et dans lequel le combustible pauvre est un gaz de pyrolyse.

9. Procédé selon la revendication 8, dans lequel le gaz de pyrolyse est introduit dans la tuyère à une température de l'ordre de 300°C à 500°C.

## Patentansprüche

1. Brenner für einen Drehrohrofen, der eine Düse (3a) und im Wesentlichen konzentrische Leitungen (7, 9, 11) zum Zuführen eines ersten Brennstoffes und zum axialen und radialen Zuführen von Primärluft umfasst, und in dem die Austrittsöffnungen (9b, 11b) der Luftleitungen (9, 11) außerhalb der Austrittsöffnung (7b) einer Brennstoffleitung (7) angeordnet ist, wobei der Brenner eine zentrale Primärluftleitung umfasst, die mit einem Flammenstabilisator (5a) versehen ist, der Luftdurchtrittsöffnungen (5b, 5c) aufweist, **dadurch gekennzeichnet, dass** er zwei unterschiedliche, ringförmige Leitungen zum Transport eines sogenannten heizwertarmen Brennstoffes umfasst: eine Leitung (15), die Mittel (20) aufweist, um den heizwertarmen Brennstoff in Rotation zu versetzen, und eine Leitung (17) umfasst, die die innere Leitung (15) umgibt.

2. Brenner für eine Verbrennungsanlage, der mit einem heizwertreichen Brennstoff und einem heizwertarmen, im Wesentlichen gasförmigen Brennstoff versorgt wird, die Folgendes umfasst:
- eine zentrale Primärluft-Förderleitung mit einem Flammenstabilisator (5a),
- wenigstens eine zweite, ringförmige Leitung (7) zum Fördern eines festen, pulverförmigen Brennstoffes, die die zentrale Leitung umgibt,
- eine dritte, ringförmige Leitung (9) zum Fördern eines Sauerstoffträgers, die die zweite Leitung umgibt und an ihrem Ende mit Mitteln (9a) versehen ist, um den Sauerstoffträgerstrom in Rotation zu versetzen,
- eine vierte, ringförmige Leitung (11) zum Fördern des Sauerstoffträgers, die die dritte Leitung umgibt und an ihrem Ende mit Mitteln (11a) versehen ist, um den Sauerstoffträger axial zu führen,
- eine fünfte, ringförmige Leitung (15) zum Fördern des heizwertarmen Brennstoffs, die die vierte Leitung umgibt und an ihrem Ende mit Mitteln (20) versehen ist, um den Strom des heizwertarmen Brennstoffs in Rotation zu versetzen,
- eine sechste, ringförmige Leitung (17) zum Fördern des heizwertarmen Brennstoffes, die die fünfte Leitung umgibt und an ihrem Ende mit Mitteln (21) versehen ist, um den Strom des heizwertarmen Brennstoffes axial zu führen.

3. Brenner gemäß einem der Ansprüche 1 oder 2, bei dem jedes der zwei Leitungen (15, 17) zum Fördern des heizwertarmen Brennstoffs mit einer jeweiligen Ausstoßregeleinrichtung (30) wie etwa einem Ventil mit beweglicher Klappe versehen ist.

4. Brenner nach einem der Ansprüche 1 bis 3, der eine Wärmeisolierung (13) umfasst, die die innere ringförmige Leitung (15) zum Fördern des heizwertarmen Brennstoffs von einer ringförmigen Luftförderleitung (11) trennt und die im Inneren der Leitung (15) angeordnet ist.

5. Brenner nach einem der Ansprüche 1 bis 4, bei dem die Mittel, um den inneren Strom des heizwertarmen Brennstoffes in Rotation zu versetzen, eine Mehrzahl von festen Schaufeln bzw. Flügeln (20) aufweist, die am Ende (22) der Einspritzdüse (31) des Brenners angeordnet sind und die in regelmäßigen Abständen um die Längsachse (1) der Einspritzdüse des Brenners angeordnet sind und die bezüglich dieser Achse um einen Winkel (25) geneigt sind, dessen Betrag in einem Bereich von 10 bis 50 Grad liegt.

6. Heizverfahren eines Drehofens, **dadurch gekennzeichnet, dass**:
- man einen Brenner gemäß einem der Ansprüche 1 bis 5 verwendet,
- man einen heizwertreichen Brennstoff verwendet, mit einem Hu von wenigstens 8000 kcal/Nm³ und man eine Verbrennung des im zentralen Teil der Nase (22) der Einspritzdüse eingespritzten heizwertreichen Brennstoffs mit einem um den heizwertreichen Kraftstoff herum eingespritzten Sauerstoffträger hervorruft,
- man darüber hinaus einen heizwertarmen Brennstoff verwendet, mit einem Hu von höchstens 8000 kcal/Nm³ verwendet und man die Verbrennung des am Umfang der Nase eingespritzten heizwertarmen Brennstoffs hervorruft, wobei innere, umlaufende Strahlen gebildet werden und wobei äußere, im Wesentlichen axiale Strahlen gebildet werden.

7. Verfahren nach Anspruch 6, bei dem man eine mittlere Geschwindigkeit des heizwertarmen Brennstoffes in der Einspritzdüse in einem Betragsbereich aufrecht erhält, der von 20 Metern pro Sekunde bis 70 Metern pro Sekunde reicht.

8. Verfahren nach einem der Ansprüche 6 oder 7, bei dem der heizwertreiche Brennstoff in fester und pulverförmiger Form vorliegt und bei dem der heizwertarme Brennstoff ein Pyrolysegas ist.

9. Verfahren nach Anspruch 8, bei dem das Pyrolysegas bei einer Temperatur in der Größenordnung von 300°C bis 500°C in die Einspritzdüse eingeführt wird.

## Claims

1. Burner for a rotary tube furnace, comprising a nozzle (3a) and substantially concentric ducts (7, 9, 11) for supply of a first fuel and for axial and radial supply of primary air, in which the outlet orifices (9b, 11b) of the air ducts (9, 11) are placed to the outside of the outlet opening (7b) of a fuel duct (7), which burner includes a central primary air duct (5) fitted with a flame stabilizer (5a) having air flow openings (5b, 5c), **characterized in that** it includes two separate annular ducts for transporting a second fuel, called lean fuel, namely a duct (15) having means (20) for swirling the lean fuel and a duct (17) surrounding the internal duct (15).

2. Burner for a combustion apparatus which is supplied with a rich fuel and an essentially gaseous lean fuel, comprising:
- a central primary air transport duct (5) equipped with a flame stabilizer (5a);
- at least one annular second duct (7) surrounding the said central duct, for transporting a pulverized solid fuel;
- an annular oxidizer transport third duct (9) surrounding the said second duct and fitted at its end with means (9a) for swirling the stream of oxidizer;
- an annular fourth duct (11) for transporting the said oxidizer, which surrounds the said third duct and is fitted at its end with means (11a) for axially guiding the stream of oxidizer;
- an annular fifth duct (15) for transporting the said lean fuel, which surrounds the said fourth duct and is fitted at its end with means (20) for swirling the stream of lean fuel; and
- an annular sixth duct (17) for transporting the said lean fuel, which surrounds the said fifth duct and is fitted at its end with means (21) for axially guiding the stream of lean fuel.

3. Burner according to either of Claims 1 and 2, in which each of the two lean fuel transport ducts (15, 17) is fitted with a respective flow rate adjustment member (30), such as a swing valve.

4. Burner according to any one of Claims 1 to 3, which includes a thermal insulator (13) that separates the internal annular lean-fuel transport duct (15) from an annular air transport duct (11) placed inside the duct (15).

5. Burner according to any one of Claims 1 to 4, in which the means for swirling the internal stream of lean fuel comprise a plurality of stationary fins (20) placed at the end (22) of the nozzle (31) of the burner, which fins are placed in a regular fashion around the longitudinal axis (1) of the nozzle of the burner and are inclined relative to this axis at an angle (25), the value of which lies within a range from 10 to 50 degrees.

6. Method of heating a rotary furnace, **characterized in that**:
- a burner according to any one of Claims 1 to 5 is used;
- a rich fuel having an NCV of at least 8000 kcal/Sm³ is used and the rich fuel injected into the central part of the nose (22) of the nozzle is made to undergo combustion with an oxidizer injected around the rich fuel; and
- a lean fuel having an NCV of at most 8000 kcal/Sm³ is also used and the lean fuel injected in the peripheral part of the nose, forming swirling internal jets and forming substantially axial external jets, is made to undergo combustion.

7. Method according to Claim 6, in which a mean velocity of the lean fuel in the nozzle is maintained within a range of values from 20 metres per second to 70 metres per second.

8. Method according to either of Claims 6 and 7, in which the rich fuel is in solid pulverulent form and in which the lean fuel is a pyrolysis gas.

9. Method according to Claim 8, in which the pyrolysis gas is introduced into the nozzle at a temperature of around 300°C to 500°C.
